# EUROPÄISCHE PATENTSCHRIFT

(11) **EP 3 387 199 B1**
(45) Veröffentlichungstag und Bekanntmachung des Hinweises auf die Patenterteilung: **24.07.2024**
(21) Anmeldenummer: 16831706.3
(22) Anmeldetag: 12.12.2016
(51) Int. Cl.: E04H 15/22, E04H 4/10, E04H 15/54, E04H 15/64

(54) **WÄRMEISOLIERENDE TRAGLUFTHALLE**
HEAT-INSULATING AIR DOME
DÔME GONFLABLE AUTOPORTANT THERMO-ISOLANT

(30) Priorität: 10.12.2015 CH 18052015
(43) Veröffentlichungstag der Anmeldung: 17.10.2018
(73) Patentinhaber: Ming, Nikolaus, 3856 Brienzwiler (CH)
(72) Erfinder: Ming, Nikolaus, 3856 Brienzwiler (CH)
(74) Vertreter: Felber, Josef
(86) Internationale Anmeldenummer: PCT/EP2016/080594
(87) Internationale Veröffentlichungsnummer: WO 2017/098040

(56) Entgegenhaltungen:
- WO-A1-2011/157969
- WO-A1-2015/093964
- CN-U- 202 500 227
- DE-A1- 102012 104 663
- DE-U1- 202004 001 154
- DE-U1- 202005 006 674
- DE-U1- 202010 015 743
- DE-U1- 7 826 508
- JP-A- H05 141 130
- US-A- 4 186 530
- US-A- 4 214 407

## Beschreibung

Traglufthallen bieten für verschiedene Anwendungen schlagende Vorteile, namentlich etwa als Überdachungen von Freibädern, als Tennishallen, Lagerhallen, Gewerbehallen und temporäre Hallen für Veranstaltungen aller Art. Sie bestehen aus einer kuppelförmigen Hülle aus einer textilverstärkten Kunststoff-Membrane, die am Boden an ihren Rändern verankert und dort gegenüber dem überspannten Innenraum abgedichtet sind. Mit Luft-Gebläsen wird im Innern ein Überdruck gegenüber der Atmosphäre erzeugt, welcher die Membran aufbläst und in dieser Lage stabil hält. Es ist hierfür nur ein geringer und nicht spürbarer Druckunterschied zur Atmosphäre nötig, weil bloss das Membrangewicht und allfällige Wind- und Schneelasten zu tragen sind. Das entspricht in der Regel einer Belastung von ca. 25 bis 35 kg/m². Damit die Luft beim Betreten oder Verlassen der Traglufthalle nicht entweicht, werden die Zugänge mit dichtenden 4-Flügel-Drehtüren (Karussell-Türen) oder Schleusen konzipiert. Man unterscheidet zwischen ein- und mehrschichtigen Membranhüllen, wobei jede Schicht eine besondere Funktion übernimmt. Die Aussenhülle besteht in der Regel aus einer gewebeverstärkten Kunststoffmembrane von höchster Qualität, meist lichtdurchlässig. Die Aussenhülle ist die eigentliche statische Membrane, welche Wind- und Schneelasten aufnehmen muss und gegen UV-Strahlung und Verschmutzung imprägniert ist. Die ein- bis mehrlagigen Zwischenschichten mit eingeschlossenen Lufttaschen werden vor allem als Isolationsschichten eingebaut. Sie sollen den Wärmedurchgangswert der Halle in Richtung Dämmung verbessern. Die innerste Membrane bildet den Abschluss der zwei- bis mehrlagigen Lufthüllen. Sie wird für die Lichtreflektion weiss ausgeführt. Für Tennishallen wird in der Regel bis mindestens auf 3m Höhe eine dunklere Farbe (z.B. grün oder blau) gewählt, damit die Tennisbälle von den Tennisspielern besser erkennbar sind. Als sogenannte fliegende Bauten oder Fahrnisbauten fallen Traglufthallen unter eine spezielle DIN-Norm. Sie können bei Bedarf ohne Weiteres wieder abgebaut und andernorts aufgestellt werden, im Unterschied zu einer festen Baute.

Ein gravierender Nachteil von solchen Traglufthallen ist die im Allgemeinen schlechte Wärmedämmung und damit ein hoher Energieaufwand für das Heizen. Die Schweizer Konferenz der Kantonalen Energiefachstellen erarbeitete daher eine Empfehlung EN-8 zu beheizten Traglufthallen (Dezember 2007) mit folgenden Aussagen: Bestehende Sportanlagen wie Freiluftbäder oder Tennisanlagen können mit einer relativ kostengünstigen, "mobilen" Traglufthalle von Herbst bis Frühling überdeckt werden, damit sie ganzjährig nutzbar sind. Mit Membrandächern überdachte Bauten haben einen hohen Energieverbrauch, weshalb diese Empfehlungen für solche Bauten erarbeitet wurden. Im Folgenden wird auf die Traglufthallen für Freiluftbäder näher eingegangen, da bei diesen der höhere Wärmebedarf stärker ins Gewicht fällt als bei überdachten Tennisanlagen. Eine Traglufthalle aus Folienmaterial für die Überdachung eines Schwimmbecken mit einer Länge von 58 m und einer Breite von 28 m kostete zum Beispiel in CH-Schaffhausen ca. ½ Mio. CHF. Die Heizkosten machen je nach dem ca. 1/6 der Erstellungskosten aus, d.h. sie machten für den Winter 2004/2005 Fr. 81'000.- aus, für den Winter 2005/2006 Fr. 86'000.- Mit einer 2x2-schichtigen Membran dürften der Wärmebedarf und damit die Kosten für das Erdgas um ca. 30% gesenkt werden können.

Schon im März 1993 hatte das Schweizer Bundesamt für Energie (BFE) die Broschüre "Rationelle Energienutzung in Hallenbädern" mit den folgenden Kennzahlen auf die Kubatur beziehungsweise EBF bezogen publiziert, und es gab dabei die Verbrauchswerte für 1993 sanierte und neu erstellte Bäder mit konventioneller, fester Gebäudehülle an. Diese Werte beinhalten die Summe von Wärme (meist fossile Brennstoffe) und Strom (inkl. Wasseraufbereitung, Lüftung, Beleuchtung, Garderobenlüftung, ...), welche für diese Bauten nötig waren.

| Bad | Wasserfläche (m²) | 1993 sanierte Bäder | 1993 erstellte Bäder |
|---|---|---|---|
| | | (MJ/m²a) | (MJ/m²a) |
| Kleines | 200-300 | 1'300 | 1100 |
| Mittleres | Ca. 00 | 1'100 | 900 |
| Grosses | Über 1'000 | 1'000 | 800 |

Bei Neubauten ist das Verhältnis Wärme zu Strom etwa 1:1. Beispielsweise das 1988 sanierte Hallenbad in Uster, Schweiz, zeigt folgende Summanden: ${E}_{Wärme} 479 MJ / {m}^{2} a + {E}_{Strom} 587 MJ / {m}^{2} a = {E}_{Total} 1 ′ 066 MJ / {m}^{2} a$ Seit 1993 war die wichtigste Änderung die Norm SIA 380/1 (Ausgabe 2001), mit der eine separate Kategorie "Hallenbäder" unter Berücksichtigung der hohen Innentemperatur von 28 °C eingeführt wurde. Für einen Einzelbauteilnachweis ergaben sich Anforderungen von U_{Dach,Wand} = 0,18 W/m²K und U_{Fenster} = 1,0 W/m²K (Klima Zürich, ohne Berücksichtigung des Höchstanteils, MuKEn Modul 2). Neuere Verbrauchszahlen sind nicht vorhanden. Heute ist davon auszugehen, dass bei neuen Bädern die Verbrauchszahlen mehr als halbiert werden können. Die Kennzahlen für Wärme und Strom sind separat auszuweisen und nicht - wie in der obigen Tabelle - ungewichtet zu addieren.

Eine energetische Betrachtung für Freiluftbäder mit Traglufthallen-Überdachung zeigt das Folgende: Ein entscheidendes Bauteil ist die Folie der Traglufthalle. Mit dem heutigen Stand der Technik kann das Dach mit 2x2-Membranen aufgebaut werden, was einen U-Wert von etwa 1,1 W/m²K ergibt. Es gibt auch 3- oder nur 2-schichtige Membrandächer mit einem deutlich schlechteren U-Wert (3-schichtig ca. 1,9 W/m²K). Für die Überdeckung eines Schwimmbades ist der Mehrpreis für die beste Konstruktion in Anbetracht der hohen Folgekosten auf Grund des Energieverbrauchs auf jeden Fall sinnvoll. Dagegen ist eine gewisse Durchlässigkeit der Folie für die Sonnenstrahlung positiv zu werten. Der g-Wert beträgt schätzungsweise 0,1 (0,07 bis 0,2). Zu berücksichtigen ist ferner, dass auch die Bauteile ins Erdreich eine Wärmeabfuhr verursachen. Bei einem Hallenbad werden diese Bauteile gut wärmegedämmt. Wird ein bestehendes Freiluftbad bloss für den Winter überdeckt, sind diese Bauteile selten gedämmt. Zur Reduktion der Wärmeverluste ins Erdreich ist in das Betonfundament 23 zwischen den beiden Verankerungen der Membrane eine ca. 1 m tiefe Perimeterdämmung zu integrieren. Damit kann der Wärmeabfluss ins Erdreich reduziert werden (Berechnung siehe Norm EN 13370).

Im Folgenden wird ein Vergleich des Wärmebedarfs für verschiedene Folienaufbauten für die Überdachung eines Freibades in Schaffhausen, Schweiz angegeben, mit einem g-Wert von 0.1:

| Foliengrösse 64 mx 30m | 2-schichtige Folie U = 2.7W/m²K | 3-schichtige Folie U = 2.7W/m²K | 2x2-schichtige Folie U = 2.7W/m²K |
|---|---|---|---|
| Wämebedarf Folien-Hülle | 2'500 MJ/m²a | 2'000 MJ/m²a | 1'500 MJ/m²a |
| Reiner Wärmeleistungsbedarf bei aussen - 8°C und innen +28°C (ohne Lüftung) | 200 kW | 140 kW | 80 kW |

Im Ergebnis bedeutet das, dass selbst bei einer 3-schichtigen Membran (U-Wert ca. 1,9 W/m²K) der Energiebedarf etwa 2'000 MJ/m²a beträgt. Dieser Verbrauch liegt etwa viermal höher als für ein 1993 erstelltes Hallenbad mittlerer Grösse. Die geltenden Anforderungen an die Wärmedämmung gemäss SIA 38011 (Ausgabe 2001) von ca. 300 MJ/m²a können daher mit einer konventionellen Traglufthalle um etwa das 5- bis 6-fache nicht eingehalten werden. (Berechnungen: Ingenieurbüro R. Mäder, CH-Schaffhausen, im Auftrag der EnFK.) Die Betriebserfahrungen des Bads in Schaffhausen bestätigen diese hohen Verbrauchswerte, wie die Auswertung der Verbrauchsdaten 2004 bis 2006 durch das Ingenieurbüro Mäder zeigte. Für Sporthallen mit weniger hohen Anforderungen an die Raumtemperatur wurde für eine typische Halle von 35 m x 35 m ein Vergleich der Jahreskosten erstellt. Daraus geht hervor, dass die Mehrkosten für eine 2x2-schichtige Membran auch bei den geringeren Innentemperaturen allein mit den geringeren Wärmekosten in der Regel amortisiert werden können, wie das in der nachstehenden Tabelle für eine Tennishalle von 35m x 35m mit 2 Spielfeldern aufgezeigt wird:

| Foliengrösse 40m x 40m | 2-schichtige Folie U = 2.8W/m²K | 3-schichtige Folie U = 1.70W/m²K | 2x2-schichtige Folie U = 1.10W/m²K |
|---|---|---|---|
| Wämebedarf Folien-Hülle | 570 MJ/m²a | 330 MJ/m²a | 200 MJ/m²a |
| Reiner Wärmeleistungsbedarf bei aussen - 8°C und innen +16°C (ohne Lüftung) | 110 kW | 70 kW | 50 kW |

Zusammenfassend kann festgestellt werden, dass derzeit mit Traglufthallen überdeckte Sportanlagen die Anforderungen an die Wärmedämmung der Gebäudehülle nicht erfüllen können. Insbesondere die Überdachung eines Freiluftbads mit einer Traglufthalle führt zu einem sehr hohen Energieverbrauch, der mehr als vier- bis fünfmal höher ist als für ein "normales" Hallenbad.

Aus US 4 186 530 A ist eine Tragluftkonstruktion bekannt, deren Aussenhülle 16 von aussen angebrachten Seilsträngen 14 ("cable harness formed by a plurality of cables 14") begrenzt bzw. nach innen gedrückt wird, sodass die Abschnitte zwischen den Seilen eine Wölbung nach aussen hin aufweisen. Innerhalb dieser gewölbten Abschnitte sind Dämmpanels 20 angebracht. Diese Panels 20 umfassen in einer Ausführung gemäss der Figur 4 einen Kunststoff-Rücken 22, eine Dämmschicht 24 und eine reflektierende Schicht 26 aus beispielsweise einer Aluminiumfolie oder einem weissen Textilstoff. Randstreifen 28 bilden lokale Brücken, um die Dämmpanels 20 lose mit der Aussenwand 16 zu verbinden. Dazwischen sind Luftöffnungen 32 gebildet. Aufgrund der losen lokalen Verbindungen mit der Aussenwand 16 formen die Dämmpanels 20 mit Luft gefüllte Bäuche ("spaces 80"), die zum Inneren der Tragluftkonstruktion hin gewölbt sind. Von unten betrachtet ist im Bereich der von den Dämmpanels 20 abgedeckten Flächen eine Wärmedämmung sichergestellt, wohingegen der Bereich 40 zwischen den Dämmpanels 20 eine Wärme- bzw. Kältebrücke bildet. Um auch in diesem Bereich 40 eine Wärmedämmung zu schaffen, werden unterhalb der Dämmpanels 20 weitere Dämmpanels 50 mit einer Rückenschicht 52 und einem Wärmedämmstoff 54 angeordnet. Diese weiteren Panels 50 sind - wie in der Figur 2 ersichtlich - jeweils im Bereich der grössten Wölbung der Panels 20 mit denselben verbunden und bilden eine Art Dach unterhalb der Panels 20. Die untere Panels 50 schaffen eine Wärmedämmung der Bereiche 40, die sie mit ihren Flächen abdecken. Als Folge dieser Anordnung ergibt sich, dass der Grad an Wärmedämmung in dem von beiden Dammpanels 20 und 50 überlappten Bereich besonders hoch ist. Die Luftöffnungen 23 erlauben einen Luftaustausch zwischen den von den Panel-Bäuchen gebildeten Räumen 78 und 80 (Spalte 3, Zeilen 29-33), während die Luftöffnungen 70 und 74 in den unteren Panels 50 einen Luftaustausch mit dem Traglufthalleninneren sicherstellt. Dank der Luftöffnungen 32, 70 und 74 lässt sich die Tragluftkonstruktion absenken bzw. zusammenfalten (Spalte 3, Zeilen 26-44). In WO 2015/093964 A1 wird in einer Ausführungsform gemäss der Figur 2 aussen an eine Tragluftkuppel eine wärmereflektierende Fassadenfolie 27 angebracht. In einer weiteren Ausführung gemäss der Figur 3 ist die Struktur einer Aussenschicht eines Zeltes offenbart, wobei die Membranschicht 19 daselbst wärmereflektierende Eigenschaften besitzt ("heat reflective membrane layer 19", vgl. [0072]). DE 7826508-U1 zeigt eine Traglufthalle mit einem wärmedämmenden Luftpolster zwischen den beiden Häuten bzw. Membranen. Die Begriffe Wärmereflexion oder wärmereflektierend findet sich nirgends, auch werden keine Dämm-Materialien mit Metallschichten verbaut. Die DE-20201005743-U1 zeigt eine Gebäudeumhüllung mit einem thermischen Isolierelement. Es kommt gemäss Abschnitt [0009] ein Hartschaumstoff zum Einsatz und in [0010] werden auch metallische Lagen aus Aluminium an der Aussenseite des Isolierkörpers erwähnt. Es wird ein Hohlraum gebildet, in den Luft eingeblasen wird, wodurch sich eine Oberfolie und eine Unterfolie entsprechend spannen und einem Folienkissen die gewünschte Form verleihen. Im Hohlraum wird ein Luftpolster als Isolation gebildet, wie in [0017] erklärt wird. Auch hier findet sich nirgends die Begriffe Wärmereflexion oder wärmereflektierend. Das Dokument JP-405141130-A zeigt ein filmartiges Dach mit einer doppelten Wärmeisolations-Materialschicht 32, 34 innerhalb von zwei übereinander angeordneten Membranen 14. Es geht bei diesem Dokument in erster Linie um die Stabilisierung eines solchen Daches bei starken Windkräften, indem Kabel 20 über Rollen 52, die an mehreren Stellen an fest mit der Membrane verbundenen Halte-Elemente 44 gelagert sind, über das Dach verlaufen und eine Relativbewegung der Kabel 20 gegenüber der Membran 14 erlauben und sie nach unten spannen. Beim Aufblasen der Membranen 14 schmiegt sich die oberste an diese Kabel 20 an, was die Stabilität der erzeugten Überdachung erhöht. Auf der Unterseite der oberen Membrane 14 ist über einige stellenweise angebrachte folienartige Befestigungselemente 34a eine erste Isolationsschichten aus Fiberglas oder ähnlichem Material, das von einer Aluminiumfolie umwickelt ist, an der Membran 14 aufgehängt. Eine zweite Isolationsschicht 34 ist in gleicher Weise mittels Befestigungselementen 34a an der oberen Isolationsschicht 32 aufgehängt. Das Dokument DE-202004001154-U1 zeigt eine Plane für den Abschluss eines Raumes, zum Einfassen von Stahlbauten und Zeltgestängen. In [0016] wird erwähnt, dass das Isoliermaterial ein- oder beidseitig kaschiert sein kann, insbesondere mit einer Kaschierung aus einer Aluminium- oder Kunststoff Folie. Es wird auch eine Reflexion von Infrarotstrahlung erwähnt, aber es geht nicht um eine selbsttragende, das heisst um eine Traglufthalle, und es sind auch keine oder Wärmereflexionsstoffe in Form einlegbaren von Matten erwähnt. Es heisst, durch diese Ausbildung einer Plane könne eine hohe Isolierwirkung beispielsweise bei Verwendung von Industriezelten, Leichtbauhallen und Stahlhallen erreicht werden. Schliesslich zeigt CN-202500227-U ein Wärmeisolationssystem für eine mit Luft aufblasbare Folienstruktur. Das Wärmedämmsystem umfasst Innenfolien und Außenfolien, wobei die Innenfolien und die Außenfolien kontinuierlich verbunden sind, um einen Kombinationskörper zu bilden, der aus kontinuierlichen unabhängigen Hohlräumen besteht. Innere Folienverbindungen und äussere Folienverbindungen sind miteinander verflochten, und der verflochtene Abstand in einer horizontalen Richtung wenigstens 200 mm lang; und ein Wärmedämm-Material ist in jeden unabhängigen Hohlraum eingefüllt. Die Wärmedämm-Materialien in den benachbarten unabhängigen Hohlräumen überlagern sich gegenseitig. Es geht insgesamt um die Vermeidung von Kältebrücken und darum, durch die Konvektion die Strahlungsleitung zu reduzieren und den Energieverbrauch eines Gebäudes mit einer Struktur, die Luftblasen enthält, zu reduzieren.

Die Aufgabe der vorliegenden Erfindung ist es ausgehend von diesem Stand der Technik, eine Traglufthalle anzugeben, welche eine wesentlich bessere Wärmedämmung bietet mit dem Ziel, die geltenden Anforderungen an die Wärmedämmung einer Gebäudehülle zu erfüllen. Dazu werden bekannte mehrlagige Hybrid-Dämmmatte ausgenutzt, bestehend aus mehreren Lagen metallisierter IR-reflektierenden Alufolien zur hocheffektiven Infrarot-Rückstrahlung und mit geringer Eigenemission sowie aus zwei bis acht Lagen absorptionsreduzierenden Luftpolsterfolien zur Erzielung von konvektiven Distanzen durch die eingeschlossene Luft in den Noppen. Dieser Aufbau der Hybrid-Dämmmatten erzielt eine optimale Konvektivwirkung zur Reduktion der Transmissionswärmeverluste, dient einer hocheffektiven Infrarot-Rückstrahlung mit geringer Eigenemission und für die wirksame Abschirmung gegen hochfrequente Strahlen, Wellen und Felder. Die Aufgabe besteht in Einzelnen darin, wie diese mehrlagige Hybrid-Dämmmatten unterhalb einer Membran der Traglufthalle angeordnet und befestigt werden, sodass sie höchst wirksam sind. Eine weitere Aufgabe dieser Erfindung ist es, eine solche Traglufthalle rascher und mit weit weniger Personalaufwand errichten zu können, und bedarfsweise ebenso rasch und einfach wieder abbauen zu können. Schliesslich ist es eine dritte Aufgabe, eine solche Traglufthalle mit Tageslicht zu durchfluten (mit den Fenstern wird eine komplette Durchflutung bis in die Mitte nicht erreicht), um im Innern der Traglufthalle eine Ambiance und atmosphärische und sichtbare Verbindung mit der Aussenwelt zu schaffen. Die vierte Aufgabe dieser Erfindung ist es, die Akustik innerhalb einer solchen Traglufthalle zu verbessern und dadurch eine angenehmere Atmosphäre zu schaffen.

Diese Aufgabe wird gelöst von einer Traglufthalle mit ihren Merkmalen gemäss Anspruch 1. Die zweiten Aufgabe wird durch die Variante B des Anspruchs 1 gelöst, und die dritte und vierte Aufgabe durch eine besondere Ausführung gemäss Anspruch 7.

In den Zeichnungen sind Ausführungsbeispiele für solche Traglufthallen dargestellt und sie werden nachfolgend anhand dieser Zeichnungen beschrieben, ihr Aufbau wird erläutert und ihre Wirkung wird erklärt.

Es zeigt:
- Figur 1:: Ein innenseitig isoliertes Streifenfundament aus Beton mit einem eingegossenen Verbindungsprofil als Ankerschiene;
- Figur 2:: Ein Membran-Streifen der aufzubauenden Membran von einer Hallenseite auf die andere reichend;
- Figur 3:: Ein Schnitt längs der Linie A-A in Figur 2, zum Aufzeigen, wie zwei Membran-Streifen längs ihrer Länge miteinander mit einem Profil auf der Aussenseite verbunden werden;
- Figur 4:: Ein Schnitt längs der Linie A-A in Figur 2, zum Aufzeigen, wie zwei Membran-Streifen längs ihrer Länge miteinander mit einem Profil auf der Innenseite verbunden werden;
- Figur 5:: Den an den Boden reichenden End-Abschnitt eines Membranstreifens in einem Längsschnitt dargestellt;
- Figur 6:: Die Überlappung zweier Membran-Streifen längs ihrer Längsränder;
- Figur 7:: Den Aufbau einer Halle mittels aneinander gereihter Membranstreifen mit deren Längsrändern miteinander verbunden mittels je eines Keders und zugehörigem Verbindungsprofil, schematisch dargestellt;
- Figur 8:: Ein Verbindungsprofil für zwei längs des Längsrandes einer Folienbahn verlaufenden Kedern;
- Figur 9:: Das Einschweissen eines Keders in den Randbereich eines Membranstreifens;
- Figur 10:: Das Verbinden eines Keders, der von einem Folienabschnitt umfasst wird, durch Anschweissen dieses Abschnittes am Rand des Membranstreifens;
- Figur 11:: Die Verbindung zweier Membranstreifen mit je einem Keder längs ihres Längsrandes mittels eines Verbindungsprofiles nach Figur 8;
- Figur 12:: Die Verbindung zweier Membranbahnen längs ihrer Längsränder, mittels eines Verbindungsprofiles und einem einzigen Keder befestigt, nur am einen der beiden Membranränder;
- Figur 13:: Eine Traglufthalle im Querschnitt, mit quer zur Blickrichtung verlaufenden Folienbahnen und den Verbindungsprofilen für den Keder, zum Verbinden zweier benachbarter Folienbahnen;
- Figur 14:: Zwei miteinander zu verbindende 2-lagige Membranbahnen, beim Einführen einer Wärmereflexions-Matte;
- Figur 15:: Das Einschieben einer Wärmereflexions-Matte in eine 2-lagige Membranbahn vergrößert dargestellt, und die benachbarte 2-lagige Membranbahn mit einem über die beiden Keder zu schiebenden Verbindungsprofil;
- Figur 16:: Die eine Frontseite einer Traglufthalle, das heisst längs der Tennisfelder verlaufend, als luftgestützte Tennishalle für zwei Tennisplätze in einem Aufriss;
- Figur 17:: Die Frontwandkonstruktion mit der eingesetzten Folienbahn vor dem anschließenden Aufblasen der Traglufthalle;
- Figur 18:: Eine Längsansicht der Traglufthalle nach erfolgtem Aufblasen;
- Figur 19:: Diese Traglufthalle nach den Figuren 16 bis 18 in einem Grundriss gesehen, mit den Feldlinien der beiden Tennisplätze auf ihrem Boden;
- Figur 20:: Eine Traglufthalle für drei Tennisfelder in einer Front-Ansicht;
- Figur 21:: Den Grundriss der Traglufthalle nach Figur 20, mit drei Tennisfeldern auf ihrem Boden eingezeichnet;
- Figur 22:: Die eine Front- oder Rückseite einer Traglufthalle, das heisst längs der Längsseite der Tennisfelder verlaufend, nach dem gleichen Konstruktionsprinzip, in einem Aufriss;
- Figur 23:: Eine Traglufthalle für drei Tennisfelder in einer Vogelperspektive dargestellt;
- Figur 24:: Den Grundriss einer weiteren Ausführung einer Tennis-Traglufthalle, für zwei Tennisfelder;
- Figur 25:: Die Längsseite dieser Traglufthalle nach den Figuren 16 bis 19, das heißt längs der Kopfseiten der Tennisfelder verlaufend, mit ab dem Boden 3.5 Meter hoher Fensterfront, in einem Aufriss dargestellt, mit eingezeichneten Tennisnetzen;
- Figur 26:: Diese Traglufthalle nach den Figuren 16 bis 19 in einer Ansicht auf eine ihre Frontseiten, die längs der Längsseiten der Tennisfelder verlaufen, mit Fenstern;
- Figur 27:: Eine perspektivische Ansicht dieser Traglufthalle mit Fenstern, über die zwei Tennisplätze gesehen;
- Figur 28:: Eine perspektivische Ansicht aus dem Innern dieser Traglufthalle, über einen Tennisplatz nach aussen gesehen, gegen eine Ecke hin.

Bei den herkömmlichen Traglufthallen wird die mittels Luftdruck zu tragende Membrane aus mehreren am Rand überlappenden Membranstreifen zu einer 2-3 teiligen Membrane luftdicht und fest zusammengeschweisst. Die 2-3 Membranteile werden mittels Klemmplatten zusammengeschraubt. Die zusammengeschraubte Membrane wird hernach mit ihrem Rand rundum mit Fundamenten oder Bodenankern verbunden. Diese Membrane einer konventionellen Traglufthalle bildet innen und aussen also eine durchgehende, glatte Fläche und es ist nicht möglich, daran auf der Innenseite etwas zu befestigen, außer mittels einer Klebung. Das verunmöglicht auch das Applizieren einer herkömmlichen Wärmedämmung.

Die erfindungsgemässen Traglufthallen weisen in allen Ausführungen eine ganz spezielle Ausrüstung zur Zurückhaltung ihrer Wärme im Innern der Traglufthalle auf. Ihre Folien bzw. Membranen sind nämlich mit einem Wärme**reflexions**stoff zur thermischen Gebäudeisolation versehen. Dieser Wärme**reflexions**stoff wird hierzu in Form von Matten, die ab einer Rolle zugeschnitten werden, auf der Innenseite der Membrane angeordnet, zum Beispiel in matrixartig angeordnete flächige Taschen eingeschoben, die auf der Membrane aufgeschweisst sind. Die Taschen werden nach dem Einschieben der Wärmereflexionsmatten verschlossen, zum Beispiel mittels eines Klettverschlusses oder mittels eines Reissverschlusses. Dadurch wird die ganze Membran praktisch flächendeckend von diesen unsichtbar in den Taschen steckenden Wärmereflexionsmatten überdeckt.

Vorteilhaft sind die Membranen zugleich in neuartiger Weise konstruiert, im Vergleich zu jenen herkömmlicher Traglufthallen, nämlich aus mehreren Membranstreifen, die längs ihrer Längsseiten mittels Kedern und Keder-Verbindungsprofilen miteinander zu einer ganzen Membrane verbunden sind. Das geht erstens schneller, benötigt weit weniger Personal und bietet erst noch den Vorteil, dass die Membrane leicht wieder demontiert werden kann, sodass die Traglufthalle insgesamt auch weit einfacher abgebaut, verschoben und anderenorts wieder aufgebaut werden kann. Die einzelnen Folienbahnen sind für das Einsetzen mit speziellen Taschen ausgerüstet, wie das später noch gezeigt und erklärt wird.

Zum Erstellen einer solchen Traglufthalle wird bloss ein rund um die Halle verlaufendes Streifenfundament 23 aus Beton errichtet, welches längs rund um die zu erstellende Traglufthalle führt. Diese Betonelemente können in aufeinanderfolgenden Abschnitten in einen vorbereiteten Graben eingebettet werden. Auf diesem Streifenfundamenten 23 ist eine Halfenschiene 26 befestigt, die an einem in den Beton eingegossenen Ankerstahl 27 angeschweisst ist, wie **Figur 1** gezeigt. Die dann auf den Boden hinabreichenden Membranstreifen 8 werden mit ihren endseitigen Kedern 5 von der Front- oder Endseite her in die Aufnahmenut 30 dieses Verankerungsprofils 22 eingeführt, wie mit dem Pfeil gezeigt. Dadurch entsteht eine zugkraftschlüssige und luftdichte Verbindung. Die einzelnen Membranstreifen 8 werden längs ihrer Längsränder, die ebenfalls mit Kedern ausgerüstet sind, mittels mehreren Verbindungsprofilen miteinander verbunden, sodass aus einer Vielzahl von solchen nebeneinander liegenden Membranstreifen 8 eine komplette Membrane entsteht. Die Ankerprofile 22 sind besonders gestaltet, sodass sie mit einer Schwenkbewegung in die oben offenen Halfenschienen 26 einführbar sind, wie diese Schwenkbewegung mit Pfeilen im Innern der Halfenschiene 26 angedeutet ist. Am Schluss hängt das Ankerprofile 22 mit seinen beiden unteren Schultern 28 an den Unterseiten der beiden Flügel 29 der Halfenschiene 26 ein. Mittels eines oder mehrerer Gebläse wird dann ein geringer Überdruck gegenüber der Atmosphäre erzeugt. Aufgrund dieses Überdruckes erhebt sich die Membrane gegen oben und wird aufgebläht und in dieser Lage durch den geringen Überdruck stabil gehalten. Dabei wird die Membran gegenüber dem Beton-Streifenfundament 23, mit dem die Membran zugkraftschlüssig verbunden ist, satt verspannt.

In Figur 2 ist ein einzelner Membranstreifen 8 dargestellt, in einer Position wie wenn er in einer Hallenmembran eingebaut wäre. Er erstreckt sich also vom Boden an über den Zenit der Halle bis auf der anderen Seite wieder zum Boden. Somit misst er zum Beispiel 42 Meter in seiner Länge, wenn er ein Tennisfeld der Länge nach überspannen soll. Seine Breite misst je nach Ausführung ca. 3 bis 5 Meter. Er ist doppellagig ausgeführt und bildet damit eine Tasche. In diese Tasche ist eine Wärmereflexions-Matte eingelegt, wie eine solche später noch weiter beschrieben wird. Es handelt sich bei solchen Matten um Rollenmaterial, das in Breiten von zum Beispiel 2.5 Meter erhältlich ist, mit einer Dicke von ca. 25mm. Ein Streifen von 2.5m x 42m Länge kann in die Tasche eines Membranstreifens eingelegt werden, oder es können zwei sich längs ihres Längsrandes leicht überlappende solche Wärmereflexions-Matten über die ganze Länge des Membranstreifens in seine Tasche geschoben werden. Hierzu wird der doppellagige Membranstreifen an drei Seiten verschweisst, und eine Längsseite wird zunächst noch offengelassen, sodass eine Tasche gebildet wird. Das erlaubt das Einschieben eines Streifens einer Wärmereflexionsfolie über die ganze Länge des Membranstreifens hinweg. Hernach wird die Öffnung der Tasche im Membranstreifen verschweisst, sodass der Membranstreifen rundum dicht verschlossen ist, und dann werden mehrere Membranstreifen mittels Verbindungsprofilen mit den längs ihrer Ränder vorhandenen Kedern miteinander verbunden.

Die **Figur 3** zeigt einen Querschnitt an der Stelle A-A des Membransteifens 8, woraus man erkennt, dass eine Überlappung der beiden Streifen 8 längs ihres Längsrandes erzeugt wird, sodass sich stets eine Wärmereflexionsfolie zwischen der Innen- und Aussenseite durchgehend über die zusammengesetzten Membranstreifen erstreckt. In Figur 3 sieht man, dass auf dem hier linken Membranstreifen 8 ein Keder 5 mit einem Folienabschnitt 6 oben aufgeschweisst ist. Der Membranstreifen 8 rechts liegt mit seinem Längsrand über dem Längsrand des linken Membranstreifens 8 auf. Sein Rand läuft in einen Abschnitt 7 aus, welcher über den Keder 5 und um diesen herum geführt ist. Hernach wird ein Verbindungsprofil 1 über den Keder 5 geschoben, und damit wird eine zugkraftschlüssige Verbindung quer zwischen diesen beiden Membranstreifen 8 erzeugt. Im Innern der beiden Membranstreifen 8 erkennt man die Wärmereflexionsmatten 13. Diese überlappen sich leicht, obwohl sie in verschiedenen Taschen stecken. Aber damit wird eine durchgehende Wärmereflexions-Schicht erzeugt, über die Verbindung der beiden Membranstreifen 8 hinweg, und es wird damit vermieden, dass eine Kältebrücke bzw. Wärmebrücke entsteht. Der Membranstreifen 8 bildet direkt die Aussenmembran, aus einem Material wie herkömmlich für die Anforderungen einer Aussenmembran, und wiegt um die 1kg/m², und die Innenmembran könnte im Prinzip dünner ausgeführt werden. Aber weil sie im Zuge des Aufbaus der Halle am Boden liegt, muss sie mindestens reissfest genug sein, mit einem Gewischt von ca. 500 bis 600 Gramm/m². Sie ist imprägniert, zur Verhinderung von Pilz- und Schimmelbildung, und beide Membranen sind auch für die Schmutzabweisung imprägniert, wie herkömmlich schon praktiziert. Zwischen diesen beiden Membranen ist je eine Tasche für die Wärmereflexionsmatte 13 gebildet.

In **Figur 4** ist im Prinzip das Gleiche gezeigt, bloss dass hier der Keder nach unten gerichtet ist, also gegen das Halleninnere hin, und die Verbindungsprofile werden auf der Unterseite der Innenmembran angebracht. Diese Profile können besonders gestaltet werden, mit einer Nut auf ihrer dann unteren Seite, in welcher zum Beispiel Beleuchtungskörper, Netze, Zwischenwände, Vorhänge etc. aufgehängt werden können. Vorteilhaft werden die Innenmembranen perforiert, womit ein effizienter Schallschutz erzielt wird. Der Schall, wie er gerade etwa in Tennishallen von den Schlägen auf die Bälle erzeugt wird, oder auch der Schall in Schwimmbändern, wo es regelmässig laut ist, wird wirksam an der perforierten Innenmembrane gebrochen und es wird ein weit angenehmeres Schallklima erzielt.

Die **Figur 5** zeigt den Schnitt längs der Linie B-B in Figur 2. Der doppellagige Membranstreifen 8 ist am unteren, gegen den Boden gerichteten Abschnitt zusammengeführt und läuft also in einen flachen Lappen 24 aus. Dieser wird dann auf der Innenseite der Halle umgelegt und liegt auf dem Boden auf. Man erkennt auf der Aussenseite der Aussenmembran 8 einen aufgeschweissten Keder 5. Dieser dient zur Verbindung mit dem Boden. Er wird in ein Profil eingeführt, welches eine Ankerschiene auf einem Streifenfundament bildet.

Die **Figur 6** zeigt eine Überlappung in perspektivischer Darstellung. Der im Bild linke Membranstreifen 8 wird vom Membranstreifen 8 auf der rechten Bildseite überlappt. Dieser rechte Membranstreifen läuft in eine einlagige Folie aus, die über den Keder 5 geführt ist und diesen satt umfasst und sich noch etwas weiter über den Keder 5 hinaus erstreckt. So vorbereitet kann ein Verbindungsprofil über den Keder 5 geschoben werden.

Die **Figur 7** zeigt in schematischer Darstellung eine Anzahl Membranstreifen 8, die einer neben dem anderen angeordnet sind. Sie erstrecken sich zum Beispiel bei einer Tennishalle vorteilhaft längs der Tennisfelder und überspannen sie also quer zur Verlaufrichtung der Tennisnetze auf den Spielfeldern.

Nachfolgend wird das Aufbauen einer Membrane aus lösbar zusammenfügbaren Folienbahnen in einer alternativen Ausführung erläutert. Hierzu ist in **Figur 8** zunächst ein mögliches Keder-Verbindungsprofil 1 gezeigt. Dieses wird von einem Aluminium-Strangprofil gebildet, das an seinen beiden Längsseiten je eine Nut 4 als Kederfassung 2 ausbildet. Jede solche Kederfassung 2 wird im gezeigten Beispiel von einem Rohr gebildet, welches einen Längsschlitz bzw. eine Nut 4 aufweist, sodass sich der Rohrumfang bloss noch um ca. 270° erstreckt. Die beiden Öffnungen bzw. Nuten 4 in den beiden Kederfassungen 2 sind voneinander abgewandt nach aussen gerichtet, und die beiden Rohre sind durch einen Verbindungssteg 3 einstückig miteinander verbunden. Für die Verbindung zweier Membranstreifen 8 werden solche Verbindungsprofile 1 von je ca. 30cm bis 50cm Länge eingesetzt.

Die mit solchen Verbindungsprofilen 1 verbindbaren Folienbahnen 8 mit ihrer Tasche 12 sind längs ihrer Längsränder mit Kedern 5 ausgerüstet. Hierzu sind diese Keder 5 zum Beispiel, wie in **Figur 9** gezeigt, als einstückige Kunststoff-Rundprofile mit einem radial abstehenden Fortsatz 6 ausgeführt. Eine zweilagige Folie 8 ist längs ihres Randes in zwei Lappen 7 aufgetrennt, welche den Fortsatz 6 von beiden Seiten umschliessen und fest mit ihm verschweisst werden. Damit ist eine zugkraftschlüssige Verbindung des Keders 5 mit der Folienbahn 8 geschaffen. Es kann auch der Rand einer Folienbahn 8 auf die bloss eine Seite des Fortsatzes 6 aufgeschweisst werden, wobei die Krafteinleitung dann nicht ganz symmetrisch erfolgt.

Alternativ kann als Keder 5 ein Gummi-Rundprofil 11 dienen, das von einer Folie 10 umfasst wird, wobei die Folie 10 dann in zwei Randabschnitte 9 ausläuft, wie in **Figur 10** gezeigt. Diese beiden Randabschnitte 9 können eine Folienbahn 8 mit ihrer Tasche 12 längs ihres Längsrandes beidseits zwischen sich aufnehmen und sie werden mit der Folienbahn 8 auf beiden Seiten fest mit dem Randbereich der Folienbahn 8 verschweisst. Auch so wird eine zugkraftschlüssige Verbindung quer zum Keder 5 erzeugt.

In **Figur 11** ist eine Möglichkeit einer Verbindung zweier benachbarter Folienbahnen 8 dargestellt, deren Längsränder je mit einem Keder 5 ausgerüstet sind. Die Verbindungsprofile 1 werden in Längsrichtung zu den Folienbahnen 8 über deren Keder 5 geschoben, eins nach dem anderen. Die zwischen den einzelnen aufeinanderfolgenden Verbindungsprofilen 1 entstehenden Schlitze erlauben eine Krümmung einer so erstellten Membrane auch um einen relativ kleinen Radius. Die Schlitze zwischen den aufeinanderfolgenden Verbindungsprofilen 1 können mittels einer elastischen Dichtungsmasse verschlossen werden. Idealerweise werden möglichst lange Verbindungsprofil-Abschnitte eingesetzt. Sie sind bei grosser Länge von mehreren Metern je nach Wandstärke der Profile um einen Radius biegsam, der es erlaubt, eine ganze Membrankuppel von einer Seite zur anderen mit nur wenigen Profilabschnitten zu erstellen. Eine solche Folienbahn 8 im Fall einer Tennishalle, welche die Spielfelder in Längsrichtung überspannt, ist ca. 42m lang. Dazu reichen wenige gut transportierbare Verbindungsprofil-Abschnitte, zum Beispiel 3 x 14m lange Abschnitte, oder 4 x 10.5m oder 6 x 7m lange Abschnitte.

In **Figur 12** ist eine alternative Möglichkeit zur Verbindung zweier benachbarter Folienbahnen 8 dargestellt. Hier ist nur die Folienbahn 8 links im Bild mit einem Keder 5 ausgerüstet. Die Folienbahn 8 rechts ist mit ihrem Längsbereich um den Keder 5 der anderen Folienbahn 8 geschlungen und hernach wird ein Verbindungsprofil 1 über den um 90° aufgerichteten Keder geschoben, wie gezeigt. Dieses umfasst den Keder 5 um mehr als ca. 270° und das bewirkt eine zugkraftschlüssige Verbindung der beiden Folienbahnen 8 quer zum Keder 5. Die einzelnen Verbindungsprofile 1 messen zum Beispiel ca. 30 bis 50cm und können daher von einem einzelnen Monteur aufgeschoben werden. Wahlweise sind auch längere Profilabschnitte einsetzbar, bis hin zu maximal transportierbarer Länge.

In **Figur 13** sieht man eine Tennishalle im Querschnitt. Die Folienbahnen 8 verlaufen quer zur Blickrichtung und erstrecken sich vom Boden aus aufwärts, über den Zenit des Firstes hin bis auf die andere Seite und dort wieder an den Boden. Die Verbindungsprofile 1 werden in Längsrichtung zu den Folienbahnen über deren Keder 5 geschoben, eins nach dem anderen. Die zwischen den einzelnen aufeinanderfolgenden Verbindungsprofilen 1 entstehenden Schlitze erlauben eine Krümmung der Membran auch um einen relativ kleinen Radius. Diese Schlitze können mit einer elastischen Dichtungsmasse verschlossen werden.

Die **Figur 14** zeigt zwei Folienbahnen 8, die mit Verbindungsprofilen 1 verbunden werden. Die Folienbahnen 8 sind herkömmliche textilverstärkte Kunststoff-Folien, idealerweise von 3 bis 5 Metern Breite. Sie können in Rollen auf den Bauplatz antransportiert werden, in Längen von zum Beispiel 42m, um eine ganze Kuppel-Länge aus einem Stück zu bilden. Wenn sie in kürzeren Abschnitten antransportiert werden, so können sie auf dem Bauplatz in konventioneller Weise durch leichte Überlappung um einige cm zugkraftschlüssig und dicht zusammengeschweisst werden, um die nötige Länge zu erreichen. Diese Folienbahnen 8 sind nun als Besonderheit mit Taschen 12 ausgestattet. Diese Taschen 12 erstrecken sich über die Breite der Folienbahnen 8 zwischen den Kedern 5, sind also annähernd 3 m bis 5 m breit, und sie sind leicht tiefer als 1.5m bis 2.5m, sodass nach Einschieben einer 1.5 m oder 2.5 m breiten Matte ein freibleibender Rand gebildet wird, der auf der offenen Seite der Taschen auf der Innenseite mit Klettverschlüssen ausgerüstet werden kann. Unten und seitlich sind die Taschen fest mit der Folienbahn 8 verschweisst oder auf dieselbe aufgenietet oder aufgeklebt. In diese Taschen werden Wärme**reflexions**-Matten 13 von gleicher Dimension eingeschoben, also 1.5 m bis 2.5 m breite und 3 m bis 5 m lange Matten. Selbstverständlich können die Taschen 12 und die in sie einzuschiebenden Wärmereflexions-Matten 13 auch kleiner dimensioniert werden.

Diese Wärmereflexions-Matten sind zum Beispiel als Lu.po.Therm B2+8 bekannt und von LSP GmbH, Gewerbering 1, A-5144 Handenberg erhältlich. Sie werden u.a. in Rollen mit 1.5m oder 2.5m Breite geliefert und können ab diesen Rollen in Abschnitte 13 zugeschnitten werden, vorliegend also auf die jeweilige Breite der Folienbahnen 8, während die Taschen 12 mit ihrer Tiefe auf die Breite der Rollen ausgelegt werden. Diese mehrlagigen Wärmereflexionsmatten sind in Ausführungen bis 12cm Dicke erhältlich. Während Wärmedämmstoffe wie Mineralwolle, Polytsrol, Polyurethan, Zellulose, Holzwolle, Hanf oder andere bloss zu dämmen vermögen, mit einem λ > 0.026 W/mK, so wird mit solchen Materialien ausser Acht gelassen, dass die Strahlungswärme bezogen auf die Temperatur einen viel grösseren Anteil am Wärmeverlust ausmacht, über 90%, weil gilt T⁴ = W/m². Je höher die Temperatur, umso dramatischer ist der Anteil der Wärmestrahlung, die letztendlich zum Wärmeverlust führt. Der Wärmeschutz wird kaskadenartig erzielt, wenn die Wärmereflexionsmatte mehrlagig ausgeführt ist, mit einer Vielzahl kumulierender Wechselwirkungen. So erreichen diese Wärmereflexions-Stoffe annähernd 100% Reflexion der eintreffenden Strahlungswärme. Diese wird im Winter also zum allergrössten Teil in das Innere der Traglufthalle zurückreflektiert. Umgekehrt wird im Sommer die Wärmeeinstrahlung der Sonne reflektiert und im Innern der Traglufthalle bleibt es angenehm kühl, was gerade für das Tennisspielen hoch willkommen ist. Die technischen Spezifikationen dieser Wärmereflexions-Matten lauten wie folgt:

| Technische Merkmale | Leistung | Harmonisierte technische Spezifikationen |
|---|---|---|
| Thermische Isolierleistung | U = 0.10 W/m² K | Emissionsgrade aus 2.2.6 ETA-12/0080, gültig bis 25.07.2017 |
| | WLZ (Lambda) = 0.003 W/mk | |
| | R=10 m² K /W | |
| Dampfsperre = 1. Schicht | S_{d} = 1500m | EN 12086 + EN 13984 |
| Diffussionsoffen ab 2. Schicht | S_{d} = 10m | DIN 52615 |
| Brandverhalten | Klasse E | EN-13501-1 + A1 |
| **Infrarot-Reflexionen** | **84%, 95%, 95%, 95% + 82%** | **CUAP 12.01/12, Anhang B+C** |
| Elektro-Smog-Abschirmung | HF 40dB = 99.99 % | Nahfeldsonde kalibriert |

Diese Wärmereflexions-Matten werden bei einer Tennishalle vorzugsweise in einer 3cm dicken Ausführung eingebaut. Sie sind umlaufend geschweißt, bloss zur Fixierung, also nicht dicht und fest. Eine Rasterlochung mit T-Endfäden ergibt die diffusionsoffene Aussenseite. Damit ist die Taupunktentgasung bereits eingebaut. Als Fabrikat eignet sich zum Beispiel Lu.Po Therm B2+8 Wärmedämmung oder jede andere Matte mit ähnlichen technischen und mechanischen Eigenschaften im Bereich der Wärmereflexion. Lu.Po Therm B2+8 ist gut geeignet, weil es dünn ist, einfach biegsam und flexibel. Weil diese Wärmereflexionsmatten hoch flexibel sind, ist deren Einbau auch bei Ecken und Konturen kein Problem. Sie sind nicht hygroskopisch, und daher bieten sie eine gleichbleibende Reflexionswirkung. Vorzugsweise errichtet man eine derartige Traglufthalle mit einer doppelschaligen Membrane mit Einlage eines Wärmereflexionsstoffes für thermische Gebäudeisolationen in Taschen 12 auf der Innenseite der inneren Membrane. Als Wärmereflexions-Matte wird vorteilhaft eine mehrlagige Hybrid-Dämmmatte mit integrierten energieeffizienten IR-reflektieren Alufolien eingesetzt. Zwei bis acht Lagen absorptionsreduzierende Luftpolsterfolien ergeben die konvektiven Distanzen durch die eingeschlossene Luft in den Noppen und damit eine optimale Konvektivwirkung. Diese reduziert die Transmissionswärmeverluste. Die Wärmereflexions-Matten 13 enthalten bis zu fünf Lagen metallisierte Folien zur hocheffektiven Infrarot-Rückstrahlung, mit geringer Eigenemission. Zusätzlich besteht eine hoch wirksame Abschirmung gegen hochfrequente Strahlen, Wellen und Felder.

Bautechnisch attraktiv ist ausserdem die Tatsache, dass die einzuschiebenden Wärmereflexions-Matten sehr leicht sind - mit einem spezifischen Gewicht von bloss 0.430 kg/m². Bei einer Traglufthalle für drei Tennisplätze, mit einer Membranfläche von 2'324m² ergibt das eine zusätzliche Last von insgesamt 999.32 kg, also ca. eine Tonne. Verglichen mit den zu tragenden Schneelasten und der Eigenlast der Folien ist das fast vernachlässigbar wenig.

Die **Figur 15** zeigt eine Folienbahn 8 mit einer einzelnen Tasche 12. In diese wird auf der offenen Seite eine Wärmereflexions-Matte 13 eingeschoben, sodass sie die Tasche 12 vollflächig ausfüllt. Die Öffnung der Taschen 12 kann mit Rissverschlüssen 14 ausgerüstet sein, damit die Taschen 12 nach dem Einschieben der Wärmereflexions-Matten 13 annähernd luftdicht geschlossen werden können. Anstelle von Reissverschlüssen 14 zum Schliessen können die Taschen auch luftdicht verschweisst werden. Auf einer Folienbahn 8 sind die Taschen 12 in einer Reihe aneinander anschliessend oder matrixartig mit mehreren Reihen von Taschen angeordnet. Jede wird so mit einer Wärmereflexions-Matte 13 bestückt.

Die Traglufthallen, welche mit solchen speziellen Wärmereflexionsmatten 13 ausgerüstet sind, die dann praktisch die ganze Membranfläche innen oder aussen in Taschen 12 bedecken, erbringen einen weit besseren Gesamt-U-Wert als bisher, nämlich unter 1.0 W/m²K. Zusätzlich zu den Wärmereflexionsmatten 13 können auch spezielle Akustikmembrane als Innenmembrane eingesetzt werden, die ebenfalls in die Taschen 12 eingeschoben werden. Damit lässt sich die Hallenakustik an verschiedene Böden anpassen und so anpassen, dass sie als angenehm empfunden wird. Die zu diesem Zweck perforierte Innen-Membrane in der Halle bricht in diesem Fall den Lärm. Bei Tennishallen werden die Schlag-Geräusche weitgehend absorbiert. Das Ergebnis ist eine viel angenehmere Akustik als bisher im Tennishallen-Innenbereich.

Die einzelnen Folienbahnen 8 können mittels der Verbindungsprofile 1 und ihrer Keder 5 längs ihrer Längsränder zugkraftschlüssig verbunden werden, bis die gesamte Membrane in dieser Weise auf dem Bauplatz zusammengesetzt ist und auf dem Boden liegt. Die Verbindungsprofile nach Art wie in **Figur 8** gezeigt können dabei sowohl auf der Innen- oder auf der Aussenseite der Membrane angeordnet sein. Die Aussenränder der erstellten Membran werden dann mit dem Boden oder mit Fensterrahmen dicht verbunden. In jedem Fall, wenn die Folienbahnen 8 in dieser Weise mit Verbindungsprofilen 1 für Keder 5 dichtend verbunden werden, entfallen Klemmplatten-Verschraubungen, die vergleichsweise viel aufwändiger in der Montage sind.

Die **Figur 16** zeigt eine Traglufthalle für zwei Tennisplätze in einer Ansicht auf die Seite, die sich längs der Längsseiten der Tennisplätze erstreckt. Sie ist als Besonderheit mit einer Fensterfront konstruiert. Diese besteht hier aus einem Gerippe von Fensterrahmen-Profilen 15 bis 18 und wird auf der Baustelle zusammengebaut, wobei die unterste Reihe mit transparenten Kunststoff-Folien, sogenannten ETFE Folien ausgerüstet wird, die rundum mit Kedersäumen ausgerüstet sind und bloss noch in die Fensterrahmen-Profile 15 bis 18 eingeschoben werden müssen. Die Höhe der untersten Fensterreihe beträgt hier rund 5.2 Meter, und die Breite dieser Fenster misst 5 Meter. Sie sind also nahezu quadratisch geformt. Wenn weitere Zwischenstreben eingesetzt werden, so ist auch eine Bestückung mit bruchsicherem Fensterglas möglich. Wie die **Figur 17** zeigt, werden die beiden Profilstreben 18 an den äusseren Enden zunächst steil angestellt und lose stehen gelassen. An ihnen wird vom Boden an aufwärts die jeweils äusserste Folienbahn 8 der zusammengebauten Membran wiederum über eine Kederverbindung befestigt. Ab dem oberen Ende diese äussersten Profilstreben 18 verläuft die Folienbahn 8 noch lose und liegt in der Mitte auf dem Boden auf, und am anderen Ende ist sie wieder in gleicher Weise mit dem dortigen losen äussersten Profil 18 verbunden. Sie erstreckt sich hier über annähernd 42 Meter.

Aus der Situation wie in **Figur 17** dargestellt wird die sonst in Richtung senkrecht zur Zeichnungsblattebene am Boden beidseits dicht und zugschlüssig in konventioneller Art verankerte Membrane, die auch am hinteren Ende gleich wie hier an einer solchen Fensterfront befestigt ist, durch Aktivieren der Gebläse und Einblasen von Luft ins Innere aufgeblasen. Sie beginnt sich zu blähen und hebt sich. Dabei nehmen die äussersten Streben 18 nach und nach die Positionen ein, wie in **Figur 18** dargestellt und sie werden hernach fest mit den oberen Ecken der bereits stehenden Profilwand verbunden und auch unten am Boden verankert. Es werden sodann die oberen Streben 19 wie in Figur 16 dargestellt eingebaut und sobald die äusseren Ränder der äussersten Folienbahnen 8 diese Höhe erreichen, werden diese Ränder längs der oberen Ränder 19 der Profilfront befestigt, durch Einschieben von Keder-Verbindungsprofilen. Dadurch wird die Membran nach und nach immer besser abgedichtet ist, bis sie rundum vollständig und überall dichtend mit ihren Rändern am Boden oder an den Profilfronten 19 befestigt ist.

Die **Figur 19** zeigt diese Tennishalle in einem Grundriss, mit den beiden überspannten Tennisfeldern mit ihren Feldmarkierungen 20 und Netzen 21 eingezeichnet. Die Halle weist also einen quadratischen Grundriss auf, mit 36 Metern Seitenlänge. Die Fensterfronten erstrecken sich längs der Längsseiten der Tennisfelder, sodass sie auch weit weniger mit Bällen getroffen werden als etwa die Querseiten zu den Tennisfeldern.

In **Figur 20** ist eine Tennishalle für drei Tennisplätze gezeigt. Wiederum erstreckt sich die 36 Meter lange Fensterfront längs der Längsseiten der Tennisplätze, wie man anhand des Grundrisses in **Figur 21** erkennt, und diejenigen Seiten der Traglufthalle, an welchen die Membrane bis zum Boden reicht, misst dann 53.9 Meter. Die **Figur 22** zeigt die Profilwand dieser Tennishalle mit den gebildeten 5 Meter breiten und 9 Meter hohen Fenstern, und in **Figur 23** ist diese Tennishalle in einer Vogelperspektive dargestellt. Anders als herkömmliche Traglufthallen weist diese Halle ein tonnenförmiges Dach auf, nicht mehr eine Kuppel mit einem Zenit, die sich allseits stetig bis zum Boden erstreckt.

Die **Figur 24** zeigt eine weitere Ausführung, hier anhand zunächst des Grundrisses. Sie ist für zwei Tennisplätze ausgelegt und misst 36m x 36m. In **Figur 25** ist sie in einer Ansicht von derjenigen Seite her gezeigt, die längs der Kopfseiten der Tennisplätze verläuft, wobei die Netze 21 der Tennisplätze im Innern der Halle eingezeichnet sind. Links und rechts weist diese Traglufthalle vertikale 3.5 m hohe Abschlussflächen mit Fenstern auf, ab deren oberem Rand die Membrane seitlich mit ihrem Keder an den Profilen 16 befestigt wird. Ab dem Profil 16 steigt die Membrane dann schiefwinklig an, bis zum 9m hohen First. Die **Figur 26** zeigt diese Traglufthalle auf eine Fensterfront gesehen. Die einzelnen Fenster sind 5m lang und 3.5m hoch, und die äussersten sind annähernd gleichseitige Dreiecke, und die ganze Fensterfront misst 36m Länge.

Die **Figur 27** zeigt diese Tennishalle in einer perspektivischen Ansicht und lässt besser erahnen, welche Vorteile eine derartige Fensterfront für die Ambiance bietet. Der Rahmen für die Fenster ist im gezeigten Beispiel noch mit den schiefwinklig angeordneten Streben 25 gegen aussen abgestrebt, um den erhöhten Innendruck aufzufangen. Die Tatsache, dass konventionelle Traglufthallen eine optische Kommunikation mit der Aussenwelt unterbinden, wird oft als gravierender Nachteil einer solchen Tennishalle empfunden und vom Publikum nur widerwillig hingenommen. Eine Tennis-Traglufthalle mit einer beidseits durchgehenden Fensterfront wird vom Tageslicht durchflutet und bietet eine unvergleichliche Spielatmosphäre im Vergleich zu einer herkömmlichen Tennis-Traglufthalle. Von aussen wirkt die Traglufthalle leichter und stilistisch überzeugender, weniger voluminös und dynamischer. **Figur 28** schliesslich zeigt noch, wie sich der Blick aus dem Innern über ein Tennisfeld nach draussen bietet.

Zusammenfassend bietet eine solche Traglufthalle eine ganze Reihe von schlagenden technischen Vorteilen gegenüber herkömmlichen Konstruktionen.
1. Enorm viel bessere Wärmedämmung der Traglufthalle durch Konvexion der Strahlungswärme an den Wärmereflexions-Matten.
2. Stark verbesserte Geräuschdämmung erhöht das Wohlbefinden im Innern.
3. Einseitige oder beidseitige durchgehende Fensterfronten lassen die Traglufthalle mit Tageslicht durchfluten, was die Ambiance entscheidend verbessert.
4. Durch die einfache Handhabung mit in Verbindungsprofile 1 einschiebbaren Kedern 5 wird die Montage der Traglufthalle enorm erleichtert. Es ist dafür weit weniger Personal nötig, sowohl für den Aufbau wie auch für den Abbau. Statt 20 Monteuren kann die Arbeit von 4 Monteuren bewältigt werden. Die Montagezeit wird durch die einfache Handhabung deutlich verringert. Dadurch können Kosten eingespart werden.
5. Die Bahnen bzw. Membranstreifen 8 der Traglufthalle können im Frühling leicht abgebaut werden und auf Rollen aufgerollt werden und werden dadurch sehr einfach lagerbar im Vergleich zu einer herkömmlichen Traglufthalle.
6. Die Montage erfordert keine speziellen Werkzeuge. Die Verbindungsprofile können von Hand über die Keder geschoben werden. Zu verschraubende Klemmplatten erübrigen sich.
7. Die Streifen-Fundamente 23 können werkseitig als Fertigbeton-Elemente hergestellt und mit eingelegten Ankerschienen und vorbereiteten Isolationsanschlüssen komplett fertig auf die Baustelle transportiert und dort verlegt werden.
8. Die Streifen-Fundamente sind mit Verbindungsprofilen 1 als Ankerprofilschienen 22 ausgerüstet, sodass für die Bodenbefestigung der Folienbahnen 8 bloss noch deren endseitige Keder 5 in die Verbindungsprofile 1 eingeschoben werden müssen.
9. Vor Ort sind keine Betonarbeiten mehr nötig.

### Ziffernverzeichnis

- 1: Verbindungprofil für Keder
- 2: Rohre zur Bildung von Nuten
- 3: Verbindungsbrücke
- 4: Längsschlitz im Verbindungsprofil 1
- 5: Keder
- 6: Kederfortsätze
- 7: Lappen am Folienrand
- 8: Folienbahn
- 9: Randabschnitte der Folie 10 um das Gummiprofil 11
- 10: Folie anschliessend an Gummiprofil 11
- 11: Gummi-Rundprofil
- 12: Tasche auf Folienbahn 8
- 13: Wärmereflexions-Matte
- 14: Klettverschluss zum Verschliessen der Tasche 12
- 15: Rahmenprofil am Fenster unten
- 16: Rahmenprofil am Fenster oben
- 17: Rahmenprofil vertikal am Fenster
- 18: Schiefwinkliges Rahmenprofil am äusseren Ende
- 19: Oberste Streben längs der Membrane
- 20: Feldlinien Tennisplatz
- 21: Tennisnetz
- 22: Verankerungsprofil
- 23: Beton-Fundamentstreifen
- 24: Endlappen Membranstreifen
- 25: Streben zum Auffangen des Innendrucks an der Fensterfront
- 26: Halfenschiene
- 27: Ankerstahl in Beton-Fundamentstreifen
- 28: Flügel an der Halfenschiene
- 29: Schultern am Verankerungsprofil 22
- 30: Aufnahmenut Verankerungsprofil 22

## Patentansprüche

1. Traglufthalle mit einer einzelnen oder mehreren Membranschalen aus Kunststoff-Folienmaterial, wobei auf der Innenseite mindestens einer Membranschale mindestens eine Wärmereflexionsmatte (13) in Form einer mehrlagigen Hybrid-Dämmmatte angeordnet ist, dieselbe bestehend aus mehreren Lagen metallisierter IR-reflektierenden Alufolien zur hocheffektiven Infrarot-Rückstrahlung und mit geringer Eigenemission sowie aus zwei bis acht Lagen absorptionsreduzierenden Luftpolsterfolien zur Erzielung von konvektiven Distanzen durch die eingeschlossene Luft in den Noppen und damit für eine optimale Konvektivwirkung zur Reduktion der Transmissionswärmeverluste, zur hocheffektiven Infrarot-Rückstrahlung mit geringer Eigenemission und zur wirksamen Abschirmung gegen hochfrequente Strahlen, Wellen und Felder,
**dadurch gekennzeichnet, dass**
A) diese eine oder mehreren mehrlagigen Hybrid-Dammmatten entweder in matrixartig an der Membranschale angeordneten flächigen Taschen auf deren offener Seite die Taschen ausfüllend eingeschoben sind, wobei die Taschen an der Innenseite der Membranschale angeschweisst sind und deren offene Seiten nach dem Einschieben der Wärmereflexionsmatten (13) mittels eines Klettverschlusses oder mittels eines Reissverschlusses verschlossen sind,
oder
B) dass im Fall von mehreren Membranschalen aus Kunststoff-Folienmaterial die Aussen- und Innenmembrane aus mehreren separaten Membranstreifen (8) aufgebaut ist, die sich parallel zueinander in einer einheitlichen Richtung über die ganze Traglufthalle erstrecken, und welche längs ihrer Längsränder über mindestens einen Keder (5) mit einem Keder-Verbindungsprofil (1) mit Keder-Fassungsprofil (2) in Querrichtung zu den Membranstreifen (8) zugkraftschlüssig verbunden sind, wobei jeder solche Membranstreifen (8) eine luftdichte Tasche (12) bildet, in welcher eine oder mehrere Wärmereflexionsmatten (13) die Tasche (12) ausfüllend eingelegt sind.

2. Traglufthalle nach Anspruch 1, **dadurch gekennzeichnet, dass** im Fall B) die Membranstreifen (8) in ihren Endbereichen, 50 cm bis 100 cm vom Ende entfernt, einen quer zum Membranstreifen (8) verlaufenden Keder (5) aufweisen, mittels dem sie an einer Ankerschiene (22) mit Keder-Verbindungsprofil (1) mit Keder-Fassungsprofil verankert sind, und der zwischen Keder (5) und Ende des Membranstreifens (8) gebildete Lappen (24) nach innen in die Halle auf den Boden umgelegt ist.

3. Traglufthalle nach einem vorangehenden Ansprüche, **dadurch gekennzeichnet, dass** im Fall B) die Aussen- und Innenmembrane aus luftdichten Membranstreifen (8) aufgebaut ist, die sich längs ihrer Längsränder ein stückweit überlappen, sodass auch die in ihnen eingelegten Wärmereflexionsmatten (13) sich ein stückweit überlappen und die Halle dadurch durchgehend von Wärmereflexions-Matten (13) umschlossen ist.

4. Traglufthalle nach einem der vorangehenden Ansprüche, **dadurch gekennzeichnet, dass** im Fall B) die parallelen Membranstreifen (8) so miteinander verbunden sind, dass jeweils der Längsrand eines Membranstreifens (8) mit einem Keder (5) verbunden ist, und der Randbereich des anschliessenden Membranstreifens (8) diesen Keder (5) überlappend umschliesst, und ein oder mehrere Keder-Verbindungsprofile (1) mit Kederfassung über den Keder (5) geschoben sind.

5. Traglufthalle nach einem der vorangehenden Ansprüche, dass im Fall B) die Keder-Verbindungsprofile (1) mit Keder-Fassungsprofil (2), mit denen die Membranstreifen (9) miteinander verbunden sind, auf der dem Keder-Fassungsprofil (1) gegenüberliegenden Seite oder in den beiden Seitenwänden Nuten aufweisen, zum Einhängen von Objekten auf der Unterseite der Innenmembran der Traglufthalle wie Beleuchtungskörper, Netze, Vorhänge, Zwischenwände, etc.

6. Traglufthalle nach Anspruch 1, **dadurch gekennzeichnet, dass** im Fall A) die mindestens eine Membrane auf ihrer Unterseite flächendeckend mit aneinander gereihten flächigen, aufgeschweissten, aufgeklebten, aufgenähten oder aufgenieteten luftdichten Taschen (12) ausgerüstet ist, die je auf einer Seite offen ausgeführt sind, zum Einschieben einer mehrlagigen Wärmereflexions-Matte (13) in Form einer Hybrid-Dämm-Matte mit Infrarotstrahlung reflektierenden metallisierten Folien oder Aluminiumfolien, wobei diese Öffnungen mittels je eines Reissverschlusses (14) annähernd luftdicht oder mittels einer Verschweissung luftdicht verschlossen sind.

7. Traglufthalle nach einem der vorangehenden Ansprüche, **dadurch gekennzeichnet, dass** im Fall B) die Membranstreifen (8) für die Innenseite der Traglufthalle perforiert sind, zum Bewirken einer Schallbrechung und somit zum Verbessern der Schallakustik im Innern der Halle, oder dass die Traglufthalle auf mindestens einer Längs- oder Querseite eine Rahmenkonstruktion aufweist, die mit dem angrenzenden Membran-Material verbunden ist, wobei in mindestens einem Fensterrahmenprofil (15-18) der Rahmenkonstruktion eine transparente ETFE Folie eingefügt ist oder bei Einsatz von Zwischenstreben das Fensterrahmenprofil mit bruchsicherem Fensterglas bestückt ist.

8. Traglufthalle nach einem der vorangehenden Ansprüche 1 bis 5, oder 7, **dadurch gekennzeichnet, dass** die Membranstreifen (8) in der Breite 3 bis 5 Meter messen und in ihrer Länge der Überspannweite der zu errichtenden Traglufthalle entsprechen, sodass über ihr gesamte Länge eine nahtlose Dachmembrane erstellt ist.

9. Traglufthalle nach einem der vorangehenden Ansprüche, **dadurch gekennzeichnet, dass** sie längs der Begrenzung ihres Grundrisses auf vorfabrizierten Fertigbeton-Streifenfundamenten (23) gehalten ist, die in Abschnitten einem die Traglufthalle umlaufenden Graben eingebettet sind und auf deren Oberseite ein Halfenprofil (26) mit Öffnung nach oben befestigt ist, und dass Ankerprofile (22) mit dem in ihre Aufnahmenut (30) eingeführten Keder (5) der Membran mit ihren unteren Schultern (29) in die Öffnung dieses Halfenprofils (26) einschwenkbar sind und darin an deren Öffnungsrändern (28) einhängbar sind, zur zugkraftschlüssigen Verbindung der Membran mit dem Fertigbeton-Streifenfundament (23).

10. Verfahren zum Erstellen einer Traglufthalle gemäss Anspruch 1, wobei auf der Innenseite einer Membrane oder bei mehreren Membranschalen auf der Innenseite einer der Membranen ein Wärmereflexionsstoff in Form von Matten (13) angeordnet wird.

11. Verwendung eines Wärmereflexionsstoffes in Form von Matten (13) für die Wärmeisolation einer Traglufthalle gemäss Anspruch 1.

## Claims

1. Air dome with one or more membrane shells made of plastic film material, at least one heat-reflecting mat (13) in the form of a multi-layer hybrid insulating mat being arranged on the inside of at least one membrane shell, the same consisting of several layers of metallised IR-reflecting aluminium foils for highly effective infrared reflection and with low intrinsic emission and of two to eight layers of absorption-reducing air cushion foils for achieving convective distances through the enclosed air in the studs and thus for an optimum convective effect for reducing the transmission heat losses, for highly effective infrared reflection with low intrinsic emission and for effective shielding against high-frequency rays, waves and fields,
**characterised in that**
A) said one or more multi-layer hybrid insulation mats are either inserted into flat pockets arranged in a matrix-like manner on the membrane shell, filling the pockets on the open side thereof, wherein the pockets are welded to the inside of the membrane shell and the open sides thereof are closed by means of a Velcro fastener or by means of a zip fastener after insertion of the heat reflection mats (13),
or
B) in the case of several membrane shells made of plastic film material, the outer and inner membranes are constructed from several separate membrane strips (8) which extend parallel to each other in a uniform direction over the entire air dome, and which are connected along their longitudinal edges via at least one piping (5) to a piping connecting profile (1) with a piping fitting profile (2) in the transverse direction to the membrane strips (8) in a tension-locking manner, each such membrane strip (8) forming an airtight pocket (12) in which one or more heat-reflecting mats (13) are inserted to fill the pocket (12).

2. Air dome according to claim 1, **characterised in that** in case B) the membrane strips (8) have in their end regions, 50 cm to 100 cm from the end, a piping (5) running transversely to the membrane strip (8), by means of which they are anchored to an anchor rail (22) with piping connecting profile (1) with piping mounting profile, and the flap (24) formed between the piping (5) and the end of the membrane strip (8) is folded inwards into the dome onto the floor.

3. Air dome according to one of the preceding claims, **characterised in that** in case B) the outer and inner membrane is constructed from airtight membrane strips (8) which overlap each other to some extent along their longitudinal edges, so that the heat reflection mats (13) inserted in them also overlap each other to some extent and the dome is thus continuously enclosed by heat reflection mats (13).

4. Air dome according to one of the preceding claims, **characterised in that** in case B) the parallel membrane strips (8) are connected to one another in such a way that in each case the longitudinal edge of a membrane strip (8) is connected to a piping (5), and the edge region of the adjoining membrane strip (8) encloses this piping (5) in an overlapping manner, and one or more piping connecting profiles (1) with a piping frame are pushed over the piping (5).

5. Air dome according to one of the preceding claims, in that in case B) the keder connecting profiles (1) with keder fitting profile (2), with which the membrane strips (9) are connected to one another, have grooves on the side opposite the keder fitting profile (1) or in the two side walls, for suspending objects on the underside of the inner membrane of the air dome, such as lighting fixtures, nets, curtains, partition walls, etc., and in that in case B) the keder connecting profiles (1) with keder fitting profile (2), with which the membrane strips (9) are connected to one another, have grooves on the side opposite the keder fitting profile (1) or in the two side walls, for suspending objects on the underside of the inner membrane of the air dome.

6. Air dome according to claim 1, **characterised in that** in case A) the at least one membrane is equipped on its underside with flat, welded-on, glued-on, sewn-on or riveted-on airtight pockets (12) which are arranged in rows and are each open on one side, for inserting a multi-layer heat-reflecting mat (13) in the form of a hybrid insulating mat with metallised foils or aluminium foils reflecting infrared radiation, these openings being closed in an almost airtight manner by means of a zip fastener (14) or in an airtight manner by means of welding.

7. Air dome according to one of the preceding claims, **characterised in that** in case B) the membrane strips (8) for the inside of the air dome are perforated to cause sound refraction and thus to improve the sound acoustics inside the dome, or **in that** the air dome has a frame construction on at least one longitudinal or transverse side, which is connected to the adjacent membrane material, wherein a transparent ETFE film is inserted in at least one window frame profile (15-18) of the frame structure or, if intermediate struts are used, the window frame profile is fitted with shatterproof window glass.

8. Air dome according to one of the preceding claims 1 to 5, or 7, **characterised in that** the membrane strips (8) measure 3 to 5 metres in width and correspond in length to the span of the air dome to be erected, so that a seamless roof membrane is created over its entire length.

9. Air dome according to one of the preceding claims, **characterised in that** it is held along the boundary of its ground plan on prefabricated precast concrete strip foundations (23), which are embedded in sections of a trench surrounding the air dome and on the upper side of which a Halfen profile (26) with an upward opening is fastened, and **in that** anchor profiles (22) with the piping (5) of the membrane inserted into their receiving groove (30) can be swivelled with their lower shoulders (29) into the opening of this half-profile (26) and can be suspended therein at the opening edges (28) thereof, for tensile-locking connection of the membrane to the prefabricated concrete strip foundation (23).

10. Method for constructing an air dome according to claim 1, wherein a heat-reflecting material in the form of mats (13) is arranged on the inside of a membrane or, in the case of a plurality of membrane shells, on the inside of one of the membranes.

11. Use of a heat-reflecting material in the form of mats (13) for the thermal insulation of an air dome according to claim 1.

## Revendications

1. Hall gonflable avec une ou plusieurs coques de membrane en matière plastique en feuille, au moins une natte réfléchissant la chaleur (13) étant disposée sur la face intérieure d'au moins une coque de membrane sous la forme d'une natte isolante hybride à plusieurs couches, la même étant composée de plusieurs couches de feuilles d'aluminium métallisées réfléchissant les IR pour un rayonnement infrarouge hautement efficace et avec une faible émission propre ainsi que de deux à huit couches de feuilles à bulles d'air réduisant l'absorption pour obtenir des distances convectives par l'air enfermé dans les nopes et ainsi pour un effet convectif optimal pour réduire les pertes de chaleur par transmission, pour un rayonnement infrarouge hautement efficace avec une faible émission propre et pour un blindage efficace contre les rayons, ondes et champs à haute fréquence,
**caractérisé en ce que**
A) ces un ou plusieurs matelas de mousse hybrides multicouches sont insérés soit dans des poches planes disposées à la manière d'une matrice sur la coque de membrane, sur leur côté ouvert, en remplissant les poches, les poches étant soudées sur le côté intérieur de la coque de membrane et leurs côtés ouverts étant fermés après l'insertion des matelas de réflexion de la chaleur (13) au moyen d'une fermeture velcro ou d'une fermeture à glissière,
ou
B) que dans le cas de plusieurs coques de membrane en matière plastique en feuille, la membrane extérieure et intérieure est constituée de plusieurs bandes de membrane séparées (8) qui s'étendent parallèlement les unes aux autres dans une direction uniforme sur tout le hall gonflable, et qui sont reliées le long de leurs bords longitudinaux, par l'intermédiaire d'au moins un bourrelet (5), à un profilé de liaison de bourrelet (1) avec un profilé d'encadrement de bourrelet (2) dans le sens transversal par rapport aux bandes de membrane (8), chacune de ces bandes de membrane (8) formant une poche étanche à l'air (12) dans laquelle sont insérées une ou plusieurs nattes de réflexion de la chaleur (13) remplissant la poche (12).

2. Hall gonflable selon la revendication 1, **caractérisé en ce que** dans le cas B), les bandes de membrane (8) présentent dans leurs zones d'extrémité, à une distance de 50 cm à 100 cm de l'extrémité, un bourrelet (5) s'étendant transversalement à la bande de membrane (8), au moyen duquel elles sont ancrées à un rail d'ancrage (22) avec un profilé de liaison de bourrelet (1) avec un profilé d'encadrement de bourrelet, et la patte (24) formée entre le bourrelet (5) et l'extrémité de la bande de membrane (8) est rabattue vers l'intérieur du hall gonflable sur le sol.

3. Hall gonflable selon l'une des revendications précédentes, **caractérisé en ce que** dans le cas B), la membrane extérieure et intérieure est constituée de bandes de membrane (8) étanches à l'air qui se chevauchent sur une certaine distance le long de leurs bords longitudinaux, de sorte que les nattes de réflexion de la chaleur (13) qui y sont insérées se chevauchent également sur une certaine distance et que le hall gonflable est ainsi entouré en continu de nattes de réflexion de la chaleur (13).

4. Hall gonflable selon l'une des revendications précédentes, **caractérisé en ce que**, dans le cas B), les bandes de membrane parallèles (8) sont reliées entre elles de telle sorte que le bord longitudinal d'une bande de membrane (8) est relié à un bourrelet (5) et que la zone de bord de la bande de membrane suivante (8) entoure ce bourrelet (5) en se chevauchant, et **en ce qu'**un ou plusieurs profilés de liaison de bourrelet (1) avec bordure de bourrelet sont glissés sur le bourrelet (5).

5. Hall gonflable selon l'une des revendications précédentes, en ce que, dans le cas B), les profilés de liaison (1) avec profilé de prise de bourrelet (2), avec lesquels les bandes de membrane (9) sont reliées entre elles, présentent des rainures sur le côté opposé au profilé de prise de bourrelet (1) ou dans les deux parois latérales, pour accrocher des objets sur la face inférieure de la membrane intérieure de l'aérogare, tels que des corps d'éclairage, des filets, des rideaux, des cloisons, etc.

6. Hall gonflable selon la revendication 1, **caractérisée en ce que** dans le cas A), l'au moins une membrane est équipée sur sa face inférieure de poches étanches à l'air (12) plates, soudées, collées, cousues ou rivetées, alignées les unes à côté des autres, qui sont chacune réalisées ouvertes sur un côté, pour l'insertion d'un matelas réflecteur de chaleur (13) à plusieurs couches sous la forme d'un matelas isolant hybride avec des feuilles métallisées ou des feuilles d'aluminium réfléchissant le rayonnement infrarouge, ces ouvertures étant fermées chacune de manière presque étanche à l'air au moyen d'une fermeture à glissière (14) ou de manière étanche à l'air au moyen d'un soudage.

7. Hall gonflable selon l'une des revendications précédentes, **caractérisée en ce que**, dans le cas B), les bandes de membrane (8) pour l'intérieur de l'aérogare sont perforées pour provoquer une réfraction du son et améliorer ainsi l'acoustique acoustique du son à l'intérieur de l'aérogare, ou **en ce que** l'aérogare présente une construction de cadre sur au moins un côté longitudinal ou transversal, qui est reliée au matériau de la membrane adjacente, une feuille ETFE transparente étant insérée dans au moins un profilé de cadre de fenêtre (15-18) de la construction de cadre ou, en cas d'utilisation d'entretoises intermédiaires, le profilé de cadre de fenêtre étant équipé d'un verre de fenêtre incassable.

8. Hall gonflable selon l'une des revendications 1 à 5 ou 7, **caractérisée en ce que** les bandes de membrane (8) mesurent de 3 à 5 mètres de large et correspondent en longueur à la portée de l'aérogare à construire, de sorte qu'une membrane de toit sans soudure est réalisée sur toute sa longueur.

9. Hall gonflable selon l'une des revendications précédentes, **caractérisée en ce qu'**elle est maintenue le long de la limite de son plan sur des fondations en bandes de béton préfabriquées (23), qui sont noyées par sections dans une tranchée entourant la structure gonflable et sur la face supérieure desquelles est fixé un profilé Halfen (26) avec ouverture vers le haut, et **en ce que** des profilés d'ancrage (22) avec le bourrelet (5) de la membrane introduit dans leur rainure de réception (30) peuvent pivoter avec leurs épaulements inférieurs (29) dans l'ouverture de ce profilé en demi-lune (26) et peuvent y être accrochés sur leurs bords d'ouverture (28), pour la liaison par force de traction de la membrane avec la fondation en bande de béton préfabriquée (23).

10. Procédé de construction d'un Hall gonflable selon la revendication 1, dans lequel un matériau réfléchissant la chaleur sous forme de tapis (13) est disposé sur la face intérieure d'une membrane ou, dans le cas de plusieurs coques de membrane, sur la face intérieure de l'une des membranes.

11. Utilisation d'un matériau de réflexion de la chaleur sous forme de nattes (13) pour l'isolation thermique d'un hall gonflable selon la revendication 1.
